# EUROPÄISCHE PATENTSCHRIFT

(11) **EP 0 427 809 B1**
(45) Veröffentlichungstag und Bekanntmachung des Hinweises auf die Patenterteilung: **05.01.1994**
(21) Anmeldenummer: 90904786.2
(22) Anmeldetag: 05.04.1990
(51) Int. Cl.: B28B 11/12

(54) **SCHNEIDVORRICHTUNG MIT MINDESTENS ZWEI SCHNEIDELEMENTEN**
CUTTING DEVICE WITH AT LEAST TWO CUTTERS
DISPOSITIF DE COUPE AYANT AU MOINS DEUX ELEMENTS DE COUPE

(30) Priorität: 03.05.1989 CH 1683/89
(43) Veröffentlichungstag der Anmeldung: 22.05.1991
(73) Patentinhaber: ZIEGELEI HOCHDORF AG, CH-6280 Hochdorf (CH)
(72) Erfinder: SCHIEFELE, Georg, D-8909 Ursberg (DE); GYR, Hans, CH-6034 Inwil (CH)
(74) Vertreter: Troesch Scheidegger Werner AG
(86) Internationale Anmeldenummer: CH9000092
(87) Internationale Veröffentlichungsnummer: WO9013404

(56) Entgegenhaltungen:
- EP-A- 0 293 507
- DE-C- 53 964
- DE-C- 188 177
- DE-C- 346 555
- FR-A- 2 419 147
- US-A- 3 851 552

## Beschreibung

Die vorliegende Erfindung betrifft eine Schneidvorrichtung mit mindestens zwei Schneidelementen, insbesondere zum Nasenschneiden von Spalt-Biber-Ziegeln.

Es ist bekannt, dass sog. Strangdachziegel von einer Strangpresse als flachliegender, kontinuierlich austretender Strang erzeugt werden, wobei die sog. Spalt-Biber-Ziegel mindestens eine sog. Nase aufweisen, welche dazu dient, den Ziegel an der Dachkonstruktion festzuhalten.

Im Gegensatz zu der normalen, ausgesprochen dreidimensionalen Form von Ziegeln sind die Dachziegel in einer Dimension degeneriert. Sie bilden daher flache, praktisch als zweidimensionale Gebilde zu behandelnde Elemente. Deren Behandlung bringt eine wesentliche Anzahl von Nachteilen mit sich, da sie nicht auf die gleiche Weise gefertigt werden können wie die dreidimensionalen Ziegel.

Es ist nun bekannt geworden, auch bei der Dachziegelherstellung schon am Austritt der Strangpresse dreidimensionale Gebilde zu erzeugen, indem das Mundstück der Strangpresse so ausgebildet wurde, dass die beiden Seitenwände des dreidimensionalen Körpers als einander mit ihren Unterseiten zugekehrte Spalt-Biber-Ziegel erscheinen. Diese Ziegel weisen einander gegenüberliegende Nasenstränge auf. Sie sind durch mehrere Querstege miteinander verbunden.

Ein derart geformter Press-Strang wird dann auf übliche Weise quer durchgetrennt und die entstehenden körperlichen Gebilde mit den zwei untereinander verbundenen Spalt-Biber-Ziegel-Rohlingen wie normale Ziegelrohlinge weiterbehandelt. Dabei ist aber darauf zu achten, dass die einander jeweils zugekehrten Nasenstränge bis auf die verbleibenden Haltenasen von der Unterseite des Ziegels entfernt werden müssen, wie dies auch bei der bisherigen Herstellung einzelner Dachziegel bekannt geworden ist.

Zur teilweisen Entfernung derartiger Nasenstränge kennt man Schneidvorrichtungen, welche jedoch die folgenden Punkte nicht berücksichtigen: Sofern die Schneidvorrichtung am Mundstück der Strangpresse selbst angeordnet ist, ist eine Ueberwachung der Tätigkeit der Schneidvorrichtung praktisch ausgeschlossen. So kann beispielsweise nicht geprüft werden, ob die Nasen genau eingekerbt werden.

Es ist auch bekannt, die sich gegenüberliegenden Nasenstränge durch einen Verbindungssteg zu verbinden, was beim Abschneiden des Nasenstranges auf einem Teil seiner Länge zu Schwierigkeiten führen kann, insbesondere aber beim Auseinanderbrechen des Gebildes zum Erhalt der beiden Ziegel.

Es ist ferner schwierig, den Abfall der Nasen unverzüglich zu entfernen, so dass sie unnötig mitgebrannt und getrocknet werden.

In der DE-C- 34 65 55 ist eine Schneidvorrichtung zum Nasenschneiden von Spaltbiberziegel-Formlingen offenbart, welche zwei an je einem Träger befestigte drahtförmige Schneidelemente aufweist. Die beiden Träger sind über gelenkviereckartig gekuppelte Hebel mit einem gemeinsamen ortsfesten Antrieb wirkverbunden. Die beiden bezüglich Bewegung synchronisierten Schneidelemente kommen abwechslungsweise an der Nase eines einfachen Spaltbiberziegel-Formlings zum Einsatz, wodurch ein unbedingt gleichmässiges und genaues Arbeiten der Schneidvorrichtung gesichert wird.

Diese Schneidvorrichtung kann als komplizierte Konstruktion nicht einfach zum Nasenschneiden von Spaltbiberziegel-Formlingspaaren verwendet werden, da ihr grundsätzlicher Aufbau mit den hintereinander zum Einsatz gelangenden beiden Schneidelementen für die heutzutage üblichen Formlingspaare zu voluminös und zu kompliziert ausgebildet sein müsste.

Die vorliegende Erfindung bezweckt die Schaffung einer Schneidvorrichtung, welche mit zwei Schneidelementen, nicht wie bisher nur die eine Nase eines Spaltbiberziegel-Formlings zu schneiden vermag, sondern gleichzeitig die beiden Nasen von heutzutage üblichen Spaltbiberziegel-Formlingspaaren.

Eine derartige Schneidvorrichtung zeichnet sich durch den Wortlaut des Anspruchs 1 aus.

Die Erfindung wird anschliessend beispielsweise anhand einer Zeichnung erläutert.

Es zeigen:
- Fig. 1: die Vorderansicht eines dreidimensionalen, aus der Strangpresse kommenden, quergeschnittenen Doppelziegelgebildes mit je zwei sich gegenüberliegenden Nasensträngen und zwei synchronisierten, sich gegenüberliegenden Schneidvorrichtungen,
- Fig. 2: die Schneidvorrichtung in Seitenansicht,
- Fig. 3: den Betätigungsmechanismus der Schneidvorrichtung in Aufsicht, in offener Schneidlage,
- Fig. 4: die mit der Betätigungseinrichtung gemäss Fig. 3 verbundene Schneidschere in Aufsicht mit geschnittenen Betätigungswellen nach Schnittlinie IV - IV der Fig. 2,
- Fig. 5: die Aufsicht auf die Betätigungseinrichtung zur Schneidvorrichtung analog Fig. 3 für die geschlossene Stellung der Schneidgabeln,
- Fig. 6: eine Aufsicht auf die Schneidschere der Fig. 5, analog Fig. 4,
- Fig. 7: einen Ausschnitt aus dem Uebergangsbereich der Betätigungswellen mit der einen Schneidgabel.

Fig. 1 zeigt die Vorderansicht eines Dachziegel-Doppelstranges 1, der bekannterweise durch bekannte Schneidvorrichtungen in entsprechende Ziegelrohlinge quergeschnitten wird. Die Seiten eines derartigen Ziegelrohlings werden durch zwei mit ihren Grundflächen sich gegenüberliegenden Spalt-Biber-Ziegeln 2 und 3 gebildet, deren schmale Breitseiten 5 und 6 ersichtlich sind. Die beiden Ziegel 2 und 3 sind durch Verbindungsstege 8 verbunden. An der Uebergangsstelle der Stege 8 in die Ziegel 2 und 3 sind Bruchkerben 9 vorgesehen, welche nach dem Brennen ein Trennen der Spalt-Biber-Ziegel 2 und 3 von den Stegen 8 ermöglichen. Um die Ziegel auf Dachlatten festzuhalten, sind sie normalerweise mit einer oder zwei Nasen versehen. Bei der Herstellung werden diese sich vom Breitseitenende nach der vorderen Abrundungsseite hin erstreckenden Nasen in dem Sinne gebildet, dass die sich über die ganze Ziegellänge erstreckenden Nasenstränge 11 und 12 bis auf die verbleibenden Nasen von der Unterseite des Ziegelrohlings getrennt werden. Dazu bedarf es einer Schneidvorrichtung, welche im vorliegenden Falle in Fig. 1 als Schneidvorrichtung 14 bzw. als Schneidvorrichtung 15 ersichtlich ist. Jede der beiden Schneidvorrichtungen 14 und 15 ist als Doppel-Schneidvorrichtung ausgebildet, da jede einen der beiden Nasenstränge 11 und 12 durchschneiden und abtrennen muss.

In Fig. 1 ist in gestrichelter Darstellung die linke und rechte Schneidgabel offen, d.h. in Schneidlage ersichtlich, während sie mit vollem Strich in geschlossener Lage 18 erscheint.

Die Betätigung der Schneidgabeln erfolgt mittels eines Antriebes 20 bzw. 21, welche Antriebe normalerweise als pneumatisch betätigte Zylinder/Kolbenaggregate ausgebildet sind.

In Fig. 2 ist die Schneidvorrichtung in Seitenansicht dargestellt. Es ist die eine Schneidgabel 25 mit einem Schneiddraht 26 ersichtlich, welcher in zwei Drahthaltern 27 eingespannt ist. Dem Antrieb der beiden Schneidgabeln 25 dient einerseits eine Hohlwelle 29, an welcher die eine Schneidgabel 25 und anderseits eine Innenwelle 30 mit einem Kopf 31, an dem die andere Schneidgabel 25 mittels je einer Schweissung 32 befestigt ist. Die in der Hohlwelle 29 stekkende Innenwelle 30 und die Hohlwelle 29 selbst sind als Einheit in einem Schwenkwellenlager 33 gelagert. Das Schwenken der beiden Wellen 29 und 30 in gegenläufigem Drehsinn erfolgt mittels eines Schwenkgestängevierecks 37, das bezüglich einer Längsverschiebeachse 38 im Sinne der Fig. 3 die Schneidgabeln in ihre Oeffnungslage schwenkt bzw. gemäss Fig. 5 in ihre Schliesslage, wie dies die Fig. 4 und 6 erkennen lassen. Die einzelnen Hebel des Schwenkgestängevierecks 37 sind über Kugelgelenke 39 miteinander verbunden. Die Schwenkachse der beiden Wellen 29 und 30 ist mit 40 bezeichnet. Ueber ein Joch 41 ist das Schwenkgestängeviereck 37 mit einer Kolbenstange 44 eines Kolbens in einem Pneumatikzylinder 43 verbunden, wobei in ausgefahrenem Zustand des Kolbens gemäss Fig. 3 die Schneidvorrichtung sich in ihrer Schneidlage gemäss Fig. 4 befindet. Wenn sich der Dachziegel-Doppelstrang 1 in Pfeilrichtung gemäss Fig. 4 bewegt, so trennen die Schneiddrähte 26 der Schneidgabeln 25 die Nasenstränge 11 und 12 in Längsrichtung vom Ziegelrohling, bis im vorgesehenen Moment die Steuerung auf den Pneumatikzylinder 43 wirkt und dessen Kolben mit der Kolbenstange 44 in die in Fig. 5 dargestellte Lage zieht, wodurch die Schneidvorrichtung durch Zueinanderschwenken der Schneidgabeln 25 aus ihrer Schneidlage geschwenkt wird, um den noch verbleibenden Rest der Nasenstränge 11 und 12 als Nasen 48, 49 stehenzulassen. Durch die Schwenkbewegung wird gleichzeitig der Nasenstrang 11 und 12 quer durchtrennt. Die von der Innenfläche der Ziegel 2 und 3 durchtrennten Teile der Nasenstränge 11 und 12 fallen ab und werden, beispielsweise in einem Behälter, gesammelt. Die Ziegel bewegen sich auf ihrer Bahn weiter.

Es ist möglich, nach dem Wegschneiden der entsprechenden Teile der Nasenstränge 11 und 12 das Vorhandensein der verbleibenden Nasen beispielsweise optisch zu überwachen.

Der geschilderte Antrieb der Schneidgabeln ist sehr einfach, da diese durch eine gegenläufige Bewegung der Wellen 29 und 30 in eine geschlossene bzw. geöffnete Lage versetzt werden. Die Schneidvorrichtung ist im übrigen, im Gegensatz zu den hin- und herbewegten Strangschneidern, als Festteil vorgesehen, so dass auch die bei Bewegungen solcher Bearbeitungsteile auftretenden Schwierigkeiten vermieden sind.

Da der Dachziegel-Doppelstrang 1 nach dem Austreten aus der Strangpresse weich verformbar ist, kann den Schneidgabeln 25 mit den Schneiddrähten 26 ein Führungskeil vorgelagert sein, welcher die entsprechenden Abstände sichert und damit sicherstellt, dass die Abtrennung der Nasenstränge 11 und 12 an den Rückflächen der Ziegel erfolgt und nicht über diesen oder in diesen.

Es ist grundsätzlich möglich, die Schneiddrähte 26 beim Schneiden in Stosslage, wie Fig. 4 zeigt, zu verwenden oder in Gegenrichtung in Ziehlage.

Es sind selbstverständlich alle bewegten Teile einstellbar, auch die Gabelöffnung der Schneidgabeln 25, indem die Schwenklage der Welle 29 gegenüber den Klemmköpfen 46 der entsprechenden Schwenklaschen des Schwenkgestängevierecks 37 relativ zueinander verstellt werden. Grundsätzlich kann auch die Hubhöhe oder Länge der Kolbenstange 44 in ein- und ausgefahrenem Zustand verändert werden sowie die relative Lage der beiden Schneidgabeln 25 zueinander.

Die beschriebene Schneidvorrichtung ermöglicht hiermit auf einfache und sichere Weise das Herstellen der Aufhängenasen bei Dachziegel-Doppelsträngen.

## Patentansprüche

1. Schneidvorrichtung zum Nasenschneiden von Spaltbiberziegel-Formlingen mit zwei an je einem Träger (25) befestigten, drahtförmigen Schneidelementen (26), welche Träger (25) über gelenkviereckartig gekuppelte Hebel (37) mit einem gemeinsamen ortsfesten Antrieb (43) wirkverbunden sind, dadurch gekennzeichnet, dass die beiden Schneidelemente (26) zum gleichzeitigen Schneiden der zwei Nasen von Formlingspaaren ausgebildet sind und je um eine gemeinsame Achse (40) von- und zueinander schwenkbar sind.

2. Schneidvorrichtung nach Anspruch 1, dadurch gekennzeichnet, dass der Schneidelementträger in Form zweier koaxial angeordneter Drehwellen (29, 30) ausgebildet ist, von welchen jede über einen Bügel (25) mit einem Schneidelement (26) wirkverbunden ist.

3. Schneidvorrichtung nach Anspruch 2, dadurch gekennzeichnet, dass der Antrieb (43) einen Hydraulikzylinder/Kolben aufweist, dessen Kolbenstange (44) mit dem einen Paar Stäbe des Gelenkstabvierecks (37) verbunden ist und je ein Stab der beiden anderen Gelenkviereckstäbe mit je einer der beiden Wellen (29, 30).

4. Schneidvorrichtung nach einem der Ansprüche 1 oder 3, dadurch gekennzeichnet, dass den Schneidelementen ein Füthrungsorgan zum genauen Positionieren der Schneidelemente (26) beim Schneiden vorgelagert ist.

## Claims

1. Cutting device for cutting the lugs of split plain tile mouldings with two wire-like cutting elements (26) each fixed on a support (25), which supports (25) are operatively connected to a common stationary drive (43) by levers (37) coupled like a link quadrilateral, characterised in that the two cutting elements (26) are constructed for simultaneous cutting of the two lugs of pairs of mouldings and are each pivotable away from and towards one another about a common axis (40).

2. Cutting device as claimed in Claim 1, characterised in that the cutting element support is constructed in the form of two coaxially arranged rotary shafts (29, 30), each of which is operatively connected by a bracket (25) to a cutting element (26).

3. Cutting device as claimed in Claim 2, characterised in that the drive (43) has a hydraulic cylinder/piston in which the piston rod (44) is connected to one pair of rods of the link rod quadrilateral (37) and in each case one of the two other rods of the link quadrilateral is connected to one of the two shafts (29, 30).

4. Cutting device as claimed in one of Claims 1 or 3, characterised in that a guide part is provided before the cutting elements for accurate positioning of the cutting elements.

## Revendications

1. Dispositif de coupe pour découper les tenons d'ébauches de tuiles plates à fentes, comportant deux éléments de coupe filiformes (26), fixés chacun à un support (25), les supports (25) étant reliés opérationnellement à un actionneur commun (43) en position fixe, par l'intermédiaire de leviers (37) accouplés sous la forme d'un parallélogramme déformable, caractérisé en ce que les deux éléments de coupe (26) sont conçus pour découper simultanément les deux tenons de paires d'ébauches et sont montés à pivotement, pour pouvoir être éloignés et rapprochés l'un de l'autre, autour d'un axe commun (40).

2. Dispositif de coupe selon la revendication 1, caractérisé en ce que le support d'élément de coupe est réalisé sous la forme de deux arbres rotatifs coaxiaux (29, 30), chacun de ces derniers étant relié opérationnellement à un élément de coupe (26) par l'intermédiaire d'un étrier (25).

3. Dispositif de coupe selon la revendication 2, caractérisé en ce que l'actionneur (43) comprend un vérin hydraulique dont la tige de piston (44) est reliée à l'une des paires de branches constitutives du parallélogramme déformable (37) et chacune des deux autres branches du parallélogramme déformable est reliée à un arbre respectif parmi les deux arbres (29, 30).

4. Dispositif de coupe selon l'une des revendications 1 ou 3, caractérisé en ce qu'un organe de guidage est monté en amont des éléments de coupe, pour un positionnement précis des éléments de coupe (26) lors du découpage.
